# FASCICULE DE BREVET EUROPEEN

(11) **EP 1 343 682 B1**
(45) Date de publication et mention de la délivrance du brevet: **09.01.2008**
(21) Numéro de dépôt: 01998478.0
(22) Date de dépôt: 28.11.2001
(51) Int. Cl.: B63B 59/08, B63B 59/10

(54) **DISPOSITIF ET PROCEDE DE NETTOYAGE DES PARTIES D'UN BATEAU IMMERGEES DANS L'EAU**
VORRICHTUNG UND VERFAHREN ZUM REINIGEN VON BEFINDLICHEN TEILEN EINES BOOTS
DEVICE AND METHOD FOR CLEANING PARTS OF A BOAT IMMERSED IN WATER

(30) Priorité: 29.11.2000 FR 0015393
(43) Date de publication de la demande: 17.09.2003
(73) Titulaire: Advanced Boat Cleaning Technology ( E.U.R.L.), 22370 Pleneuf Val André (FR)
(72) Inventeur: TIBLE, Jean-Philippe, 22370 Pleneuf-Val-André (FR)
(74) Mandataire: Bomer, Françoise Marie
(86) Numéro de dépôt international: PCT/FR2001/003758
(87) Numéro de publication internationale: WO 2002/044020

(56) Documents cités:
- FR-A- 2 110 527
- FR-A- 2 151 198
- FR-A- 2 369 964
- FR-A- 2 673 417
- PATENT ABSTRACTS OF JAPAN vol. 9, no. 152 (M-391) [1875], 27 juin 1985 (1985-06-27) & JP 60 029394 A (MITSUI ZOSEN K.K), 14 février 1985 (1985-02-14)

## Description

La présente invention concerne un procédé de nettoyage des parties immergées d'un bateau susceptible d'être mis en oeuvre sans qu'il soit nécessaire de sortir le bateau hors de l'eau.

L'invention concerne également un dispositif de nettoyage permettant la réalisation de ce procédé.

La protection des parties immergées d'un bateau, et notamment de la coque, de la quille et du safran, se fait généralement par l'application d'un peinture spéciale, connue sous la terminologie anglaise de peinture "antifouling". Cette peinture dégage des agents toxiques (oxydes cuivreux, arséniate de mercure) qui ralentissent la prolifération et la fixation des algues et des coquillages sur la coque du bateau. Toutefois, cette peinture a une action limitée dans le temps et les résidus de cette peinture, ainsi que les algues et les coquillages qui se sont fixés malgré tout sur la coque, doivent d'être périodiquement éliminés en vue de l'application d'une nouvelle couche de peinture « antifouling ».

De plus, il est nécessaire de conserver une coque propre pour préserver les performances et la vitesse du bateau en cours de navigation.

Le nettoyage de la coque s'effectue généralement à l'aide de moyens mécaniques, tels que des brosses, des outils ou un jet d'eau sous pression permettant de brosser, de gratter ou de décaper la coque. Cependant, pour pouvoir effectuer correctement un tel nettoyage, le bateau doit être sorti de l'eau.

Pour mettre le bateau soit au sec, on peut soit utiliser un engin de levage pour le sortir sur un quai, mais cette opération est longue, délicate et coûteuse, soit positionner le bateau sur une cale de carénage, à marée haute, et attendre que la mer baisse suffisamment pour travailler au sec. Toutefois, cette dernière solution laisse peu de temps pour nettoyer la coque jusqu'à la marée suivante et suppose également d'avoir un marnage suffisant pour découvrir la totalité de la coque.

On connaît déjà d'après les documents WO 91/18785 et FR 2 723 908, des installations de nettoyage des bateaux à flot utilisant des brosses rotatives, similaires à ce qui existe pour le lavage des voitures.

On connaît également, d'après le document FR 2 369 964, qui est considéré comme étant l'état de la technique le plus proche, un dispositif de nettoyage et un dispositif de rinçage des coques de bateaux immergés.

Le dispositif de nettoyage comprend une brosse rotative actionnée par un moteur et disposée sous un capot. Un dispositif permet d'envoyer des jets d'air à l'intérieur du capot afin de diminuer la perte de puissance du moteur qui surviendrait normalement si la brosse tournait dans l'eau. Toutefois ce dispositif de nettoyage n'utilise pas de jets d'eau.

Par ailleurs, le dispositif de rinçage comprend des moyens pour former des jets d'eau sous haute pression, montés sous un capot rempli d'air, afin d'isoler lesdits jets d'eau, de l'eau environnante. Toutefois, ce dispositif ne prévoit pas d'envoyer des jets de gaz sous faible pression autour de ces jets d'eau de rinçage.

Les deux dispositifs précités, munis d'un capot, doivent en conséquence être appliqués, contre la coque à nettoyer, ce qui limite la surface qu'il est possible de nettoyer à chaque passage du dispositif.

On connaît en outre, d'après le document GB 2 078 546, un appareil pour le nettoyage de structures immergées des plates-formes pétrolières off-shore utilisant simultanément un jet d'eau et un jet d'air sous-pression, ce dernier permettant de diminuer fortement le bruit d'un tel appareil en vue d'améliorer ainsi les conditions de travail des plongeurs utilisant cet appareil.

A cet effet, cet appareil comprend une buse de génération d'eau à grande vitesse, entourée par un orifice annulaire à travers lequel de l'air est éjecté.

Toutefois, dans un tel dispositif, le manchon annulaire d'air n'est présent que pour l'isolation phonique et le jet d'eau de nettoyage fonctionne toujours dans l'eau. En conséquence, le plongeur est obligé d'appliquer cet appareil très près (quelques centimètres) de la structure immergée à nettoyer pour éviter que la vitesse du jet ne soit trop ralentie par l'eau de mer. Ceci limite l'aire de la surface qu'il est possible de nettoyer à chaque passage de l'appareil. La durée totale du nettoyage est donc augmentée.

On connaît enfin d'après l'abrégé du brevet japonais n° 60-029394, un dispositif de nettoyage fonctionnant sous l'eau et comprenant d'une part, des moyens de génération d'un jet d'eau sous pression à travers un tube et d'autre part, des moyens d'éjection d'un jet d'air sous pression élevée, à travers un passage annulaire entourant ledit tube.

Le jet d'eau sous haute pression passe à l'intérieur d'un cylindre dont les parois sont formées d'une couche d'air mais qui contient néanmoins de l'eau. Le jet d'eau doit donc traverser une zone d'eau à forte densité pour atteindre la coque, ce qui réduit notablement son efficacité.

La présente invention comme décrit par les caractéristiques des revendications indépendantes 1, 2 et 10 a pour but de mettre au point un dispositif et un procédé de nettoyage des parties immergées d'un bateau, permettant d'utiliser une buse d'éjection d'un fluide de nettoyage à haute pression classique, qui sans l'invention serait rendue inopérante par l'eau présente autour du bateau à nettoyer ou du moins serait moins efficace. L'invention a également pour but de nettoyer une aire importante de la coque à chaque passage du dispositif et donc de diminuer la durée totale du nettoyage, tout en effectuant un nettoyage de bonne qualité et sans sortir le bateau de l'eau.

A cet effet, l'invention concerne un dispositif de nettoyage des parties d'un bateau qui sont immergées dans l'eau, du type comportant au moins une unité de nettoyage qui comprend des premiers moyens de génération d'un jet de fluide de nettoyage sous haute pression et des seconds moyens de génération de jets de gaz.

Conformément à l'invention, lesdits premiers moyens de génération permettent de produire un jet de fluide de nettoyage ayant la forme d'une lame de fluide et en ce que lesdits seconds moyens comprennent une rampe munie d'une série de gicleurs, reliée à un surpresseur et à un réservoir ou une alimentation de gaz, cette rampe permettant de générer des jets de gaz à faible pression, définissant un espace dans lequel la densité est notablement réduite par rapport à celle de l'eau environnante, tel qu'un espace exempt - ou pratiquement exempt - d'eau, autour de ladite lame de fluide de nettoyage, cet espace s'étendant sur la totalité de la longueur de ladite lame de fluide de nettoyage, depuis lesdits premiers moyens de génération jusqu'à la surface à nettoyer desdites parties immergées, ladite rampe étant disposée sous lesdits premiers moyens de génération, de façon que son axe longitudinal s'étende sensiblement dans le même plan vertical que celui passant par l'axe d'éjection de ladite lame de fluide de nettoyage, cette dernière s'étendant sensiblement verticalement à l'intérieur dudit espace exempt - ou pratiquement exempt - d'eau.

Ainsi, la lame de fluide sous haute pression, qui débouche dans cet espace, ne perd pas d'énergie à repousser l'eau dans laquelle baigne le bateau. Un tel dispositif permet d'effectuer un nettoyage correct de la coque tout en plaçant l'unité de nettoyage à environ 5 à 30 cm de la coque. Il devient ainsi possible de nettoyer une large surface de la coque en un seul passage du dispositif.

En outre, un tel dispositif est écologique puisqu'il n'utilise que des moyens mécaniques de nettoyage.

Selon d'autres caractéristiques avantageuses possibles, mais non limitatives de l'invention :
- lesdits premiers moyens de génération comprennent une buse reliée à un compresseur et à un réservoir ou une alimentation de fluide de nettoyage,
- le dispositif de nettoyage comporte des moyens pour générer une force de réaction compensatoire à celle résultant de l'éjection du fluide de nettoyage par lesdits premiers moyens,
- lesdits moyens pour générer une force de réaction compensatoire consistent en des moyens additionnels aptes à générer un jet de fluide en sens contraire de celui du jet de fluide de nettoyage,
- le dispositif de nettoyage comporte des moyens de canalisation des jets de gaz générés par lesdits seconds moyens, tels qu'au moins un déflecteur disposé longitudinalement le long de ladite rampe,
- ladite unité de nettoyage est montée sur un bras articulé autorisant un déplacement de ladite unité selon trois directions perpendiculaires les unes aux autres, le déplacement dudit bras articulé étant piloté par un ordinateur ou un automate programmable, en fonction du profil desdites parties immergées,
- le dispositif comprend plusieurs unités de nettoyage, montées sur un support articulé de façon à pouvoir épouser la forme de la coque du bateau à nettoyer, ce support étant monté sur au moins un rail de guidage prévu sur un quai ou un ponton au bord duquel le bateau à nettoyer est amarré, ce support pouvant coulisser sur ce rail de guidage en étant piloté par un ordinateur ou un automate programmable, de façon à déplacer lesdites unités de nettoyage sur toute la longueur du bateau, en fonction du profil desdites parties immergées,
- le dispositif comprend des capteurs de mesure de la forme des parties immergées à nettoyer, connectés audit ordinateur ou automate programmable pour asservir le déplacement de l'unité ou des unités de nettoyage à la forme de la coque.

L'invention concerne également un procédé de nettoyage des parties d'un bateau qui sont immergées dans l'eau, par projection simultanée d'un jet de fluide de nettoyage sous haute pression, sur lesdites parties immergées et de jets de gaz.

Ce procédé est remarquable en ce que l'on génère lesdits jets de gaz à faible pression, sous ledit jet de fluide de nettoyage, de façon à définir un espace dans lequel la densité est notablement réduite par rapport à celle de l'eau environnante, tel qu'un espace exempt ou pratiquement exempt d'eau, autour dudit jet de fluide, pour isoler celui-ci de la masse d'eau environnante, cet espace s'étendant sur la totalité de la longueur dudit jet de fluide de nettoyage.

De préférence, le fluide est de l'eau ou de la vapeur d'eau chaude ou froide et le gaz est de l'air.

En outre, ce procédé peut être mis en oeuvre à l'aide du dispositif précité.

D'autres caractéristiques et avantages de l'invention apparaîtront à la lecture de la description suivante d'un mode de réalisation préféré de l'invention. Cette description est faite en référence aux dessins annexés dans lesquels :
- la figure 1 est un schéma illustrant une unité de nettoyage du dispositif selon l'invention,
- la figure 2 est une vue en coupe schématique de la lame de fluide de nettoyage et de l'espace exempt ou pratiquement exempt d'eau, prise selon la ligne II-II de la figure 1,
- la figure 3 est un schéma d'une première variante de réalisation du dispositif de nettoyage selon l'invention, et
- la figure 4 est un schéma d'une deuxième variante de réalisation du dispositif de nettoyage selon l'invention.

Le dispositif selon l'invention comprend au moins une unité de nettoyage 1 telle que celle représentée sur la figure 1, destinée à nettoyer les parties immergées 2 d'un bateau.

Dans la suite de la description et des revendications, le terme « parties immergées » d'un bateau désigne non seulement la coque mais également la quille, le safran, l'hélice et l'arbre d'hélice. Sur les dessins et à des fins de simplification, les parties immergées sont schématisées par la coque du bateau.

L'unité de nettoyage 1 selon l'invention peut être de type connu. Elle comprend des moyens 10 de génération d'un jet de fluide de nettoyage sous haute pression. Ces moyens sont par exemple une buse d'éjection 100, reliée par une canalisation à un réservoir ou une alimentation 102 de fluide de nettoyage, un compresseur 101 étant intercalé entre ledit réservoir et ladite buse 100. A titre indicatif la haute pression d'éjection du fluide est de l'ordre de 120.10⁵ Pa à 200.10⁵ Pa.

Le fluide de nettoyage est avantageusement de l'eau ou de la vapeur d'eau, chaude ou froide.

De façon avantageuse, la buse d'éjection est configurée de façon que le jet de fluide de nettoyage ait la forme d'une lame ou d'un pinceau de fluide 103 et non d'un simple jet cylindrique. En d'autres termes, vu de côté sur la figure 1, cette lame 103 présente une forme évasée, triangulaire, entre l'extrémité d'éjection de la buse et la coque 2 du bateau et, vue de face, sur la figure 2, une forme oblongue de faible largeur L₁. Cette lame 103 s'étend verticalement.

A titre d'exemple, au niveau du point de contact entre la lame de fluide 103 et la surface à nettoyer 2, la largeur L₁ de cette lame est approximativement de 0,2 à 1 cm et sa hauteur H est d'environ 5 à 30 cm. En outre, la buse 100 est maintenue entre 5 et 30 cm de la surface à nettoyer, en fonction de l'énergie nécessaire pour décrocher les saletés accumulées et de la programmation des moyens permettant le déplacement de l'unité de nettoyage 1, et qui seront décrits ultérieurement. En conséquence, la longueur L₂ de cette lame d'eau varie également d'environ 5 à 30 cm.

Enfin, la buse d'éjection 100 est avantageusement munie sur sa face arrière opposée à celle où est éjecté la lame de fluide 103, de moyens 104 pour générer une force de réaction compensatoire à celle résultant de l'éjection du fluide de nettoyage 103. Ces moyens 104 sont par exemple des moyens d'éjection de fluide ayant pour but de contrer la force de réaction exercée sur la buse 100 sous l'effet de propulsion engendré par la lame de fluide 103. Ces moyens 104 peuvent être constitués par une buse d'éjection d'un liquide ou d'un gaz amené depuis l'extérieur de l'unité de nettoyage 1 ou par une pompe permettant la recirculation de l'eau de mer dans laquelle baigne l'unité de nettoyage 1.

L'unité de nettoyage 1 comprend en outre des moyens 11 de génération d'un jet de gaz à faible pression. En pratique, il suffit que la pression du gaz soit supérieure à la pression régnant à la profondeur d'eau à laquelle s'effectue le nettoyage. Cette pression est par exemple d'environ un dixième de bar à quelques bars (1 bar étant égal à 10⁵ Pa).

Ces moyens 11 comprennent une rampe 110 munie d'une série de gicleurs 111, reliée à un réservoir ou à une alimentation de gaz 113 via un surpresseur 112. Ce gaz est avantageusement de l'air pour des raisons de disponibilité.

L'ensemble des bulles et des jets d'air 116 créés au niveau de la rampe 110 permettent de définir un espace 114 exempt ou pratiquement exempt d'eau, (d'eau de mer par exemple, si le bateau est dans un port ou d'eau douce si le bateau est sur un lac), s'étendant en coupe transversale selon une forme, légèrement évasée vers le haut, en direction de la surface de l'eau, (voir figure 2).

Plus précisément, l'espace ou volume 114 contient un mélange d'un peu de l'eau dans laquelle baigne le bateau et de beaucoup de gaz provenant de la rampe 110. En conséquence, à l'intérieur de ce volume, la densité est notablement réduite par rapport à celle de l'eau environnante.

Cette rampe 110 est solidaire de la buse 100, elle est disposée sous cette dernière, de façon que son axe longitudinal s'étende sensiblement dans le même plan vertical que celui passant par l'axe d'éjection de ladite buse 100, c'est-à-dire l'axe d'éjection de la lame de fluide 103 et que les gicleurs 111 de ladite rampe se trouvent sous la lame de fluide 103. La lame de fluide 103 se trouve donc à l'intérieur de l'espace 114 exempt ou pratiquement exempt d'eau, cet espace 114 s'étendant longitudinalement sur la totalité de la longueur de ladite lame 103, depuis la buse 100, jusqu'à la surface de la coque 2 à nettoyer.

Comme illustré sur la figure 1, cette rampe 110 peut être articulée par rapport à la buse 100 de façon à présenter une légère inclinaison vers le bas, d'un angle α, par rapport à l'axe d'éjection de la buse 100. Ceci permet d'orienter le flux de gaz pour que celui-ci entoure toujours la lame de fluide 103, quelque soit le point de la coque en face duquel se trouve l'unité de nettoyage 1. De préférence, l'angle α est calculé pour que la base du jet triangulaire du fluide de nettoyage soit parallèle à ladite rampe.

Optionnellement, de façon avantageuse et comme illustré uniquement sur la figure 2, la rampe 110 est munie de moyens de canalisation des jets de gaz 116, tels qu'un ou plusieurs déflecteurs 115 s'étendant sur toute sa longueur, permettant de canaliser les bulles et les jets de gaz 116 dans la zone entourant la lame du fluide 103.

Comme illustré sur la figure 3, selon une première variante de réalisation de l'invention, l'unité de nettoyage 1 est montée sur un bras articulé 3, lui même relié à un support fixe 30, monté sur un quai ou un ponton 31. Ce bras articulé 3 permet de déplacer ladite unité 1 selon trois directions perpendiculaires les unes aux autres. En d'autres termes, l'unité 1 peut se déplacer en trois dimensions afin de suivre la forme de la coque 2 à nettoyer.

Ce bras articulé 3 peut être piloté par un ordinateur 4 ou automate programmable.

Une deuxième variante de réalisation est illustrée sur la figure 4. Dans ce cas, plusieurs unités de nettoyage 1, sont montées sur un support 5, articulé de façon à pouvoir épouser la forme de la coque 2 du bateau à nettoyer. Ce support 5 est monté sur au moins un rail de guidage 50, prévu sur le quai ou le ponton 31 au bord duquel le bateau à nettoyer est amarré. Ce support 5 peut coulisser sur ce rail de guidage 50, en étant piloté par un ordinateur ou un automate programmable identique à celui précité, (mais non représenté sur les figures), de façon à déplacer lesdites unités de nettoyage 1 sur toute la longueur du bateau.

Les installations telles que représentées sur les figures 3 et 4 peuvent en outre comprendre des capteurs de mesure de la forme des parties immergées 2 à nettoyer, connectés audit ordinateur ou automate programmable pour asservir le déplacement de l'unité ou des unités de nettoyage 1 à la forme de la coque 2.

Ces capteurs de mesure peuvent être de tout type connu, notamment mécaniques (palpeurs) ou opto-électriques, par exemple similaires à ceux utilisés dans certaines installations de nettoyage automatique des voitures, et comme décrits par exemple dans le document EP 0 507 757. Les mesures relevées sont stockées dans un ordinateur et transmises à un moyen de commande du déplacement du bras articulé 3 ou du support articulé 5.

Après la mesure effectuée par ces capteurs, il est ainsi possible de nettoyer le bateau en un seul passage du dispositif de la figure 4 ou en trois ou quatre passages du dispositif de la figure 3.

L'invention concerne également un procédé de nettoyage des parties immergées dans l'eau d'un bateau. Ce procédé comprend les étapes consistant à diriger un jet (ou lame) de fluide de nettoyage sous haute pression, sur lesdites parties immergées 2, tout en éjectant simultanément sous ledit jet de fluide, des jets de gaz 116, de façon à définir un espace 114 rempli de très peu d'eau et de beaucoup de gaz ou de gaz seulement, dans lequel la densité est notablement réduite par rapport à celle de l'eau environnante. On forme ainsi un espace 114 - exempt ou pratiquement exempt d'eau - autour dudit jet de fluide de nettoyage 103, pour isoler ledit jet de fluide de la masse d'eau environnante. Cet espace 114 s'étend sur la totalité de la longueur dudit jet de fluide de nettoyage 103.

Ce procédé peut par exemple être mis en oeuvre à l'aide du dispositif précité.

## Revendications

1. Dispositif de nettoyage des parties (2) d'un bateau qui sont immergées dans l'eau, du type comportant au moins une unité de nettoyage (1) qui comprend des premiers moyens (10) de génération d'un jet de fluide de nettoyage (103) sous haute pression et des seconds moyens (11) de génération de jets de gaz, **caractérisé en ce que** lesdits seconds moyens (11) génèrent lesdits jets de gaz à faible pression, sous ledit jet de fluide de nettoyage (103), de façon à définir un espace (114) dans lequel la densité est notablement réduite par rapport à celle de l'eau environnante, tel qu'un espace exempt ou pratiquement exempt d'eau, autour dudit jet (103) de fluide, pour isoler celui-ci de la masse d'eau environnante, cet espace (114) s'étendant sur la totalité de la longueur dudit jet de fluide de nettoyage (103).

2. Dispositif de nettoyage des parties (2) d'un bateau qui sont immergées dans l'eau, du type comportant au moins une unité de nettoyage (1) qui comprend des premiers moyens (10) de génération d'un jet de fluide de nettoyage (103) sous haute pression et des seconds moyens (11) de génération de jets de gaz, **caractérisé en ce que** lesdits premiers moyens de génération (10) permettent de produire un jet de fluide de nettoyage ayant la forme d'une lame de fluide (103) et **en ce que** lesdits seconds moyens (11) comprennent une rampe (110) munie d'une série de gicleurs (111), reliée à un surpresseur (112) et à un réservoir ou une alimentation de gaz (113), cette rampe (110) permettant de générer des jets de gaz à faible pression, définissant un espace (114) dans lequel la densité est notablement réduite par rapport à celle de l'eau environnante, tel qu'un espace exempt - ou pratiquement exempt - d'eau, autour de ladite lame (103) de fluide de nettoyage, cet espace (114) s'étendant sur la totalité de la longueur de ladite lame de fluide de nettoyage (103), depuis lesdits premiers moyens de génération (10) jusqu'à la surface à nettoyer desdites parties immergées (2), ladite rampe (110) étant disposée sous lesdits premiers moyens de génération (10), de façon que son axe longitudinal s'étende sensiblement dans le même plan vertical que celui passant par l'axe d'éjection de ladite lame (103) de fluide de nettoyage, cette dernière s'étendant sensiblement verticalement à l'intérieur dudit espace exempt - ou pratiquement exempt-d'eau (114).

3. Dispositif de nettoyage selon la revendication 2, **caractérisé en ce qu'**il comporte des moyens de canalisation des jets de gaz générés par lesdits seconds moyens (11), tels qu'un déflecteur (115) disposé longitudinalement le long de ladite rampe (110).

4. Dispositif de nettoyage selon l'une quelconque des revendications précédentes, **caractérisé en ce que** lesdits premiers moyens de génération (10) comprennent une buse (100) reliée à un compresseur (101) et à un réservoir ou une alimentation (102) de fluide de nettoyage.

5. Dispositif de nettoyage selon l'une quelconque des revendications précédentes, **caractérisé en ce qu'**il comporte des moyens (104) pour générer une force de réaction compensatoire à celle résultant de l'éjection du fluide de nettoyage (103) par lesdits premiers moyens (10).

6. Dispositif de nettoyage selon la revendication 5, **caractérisé en ce que** lesdits moyens (104) pour générer une force de réaction compensatoire consistent en des moyens additionnels, aptes à générer un jet de fluide en sens contraire de celui du jet de fluide de nettoyage (103).

7. Dispositif de nettoyage selon l'une quelconque des revendications précédentes, **caractérisé en ce que** ladite unité de nettoyage (1) est montée sur un bras articulé (3) autorisant un déplacement de ladite unité selon trois directions perpendiculaires les unes aux autres, le déplacement dudit bras articulé étant piloté par un ordinateur ou un automate programmable (4), en fonction du profil desdites parties immergées (2).

8. Dispositif de nettoyage selon l'une quelconque des revendications précédentes, **caractérisé en ce qu'**il comprend plusieurs unités de nettoyage (1), montées sur un support (5) articulé de façon à pouvoir épouser la forme de la coque (2) du bateau à nettoyer, ce support (5) étant monté sur au moins un rail de guidage (50) prévu sur un quai ou un ponton (31) au bord duquel le bateau à nettoyer est amarré, ce support pouvant coulisser sur ce rail de guidage en étant piloté par un ordinateur ou un automate programmable (4), de façon à déplacer lesdites unités de nettoyage (1) sur toute la longueur du bateau, en fonction du profil desdites parties immergées (2).

9. Dispositif de nettoyage selon la revendication 7 ou 8, **caractérisé en ce qu'**il comprend des capteurs de mesure de la forme des parties immergées (2) à nettoyer, connectés audit ordinateur ou automate programmable (4) pour asservir le déplacement de l'unité ou des unités de nettoyage (1) à la forme de la coque.

10. Procédé de nettoyage des parties (2) d'un bateau qui sont immergées dans l'eau, par projection simultanée d'un jet de fluide de nettoyage (103) sous haute pression sur lesdites parties immergées, et de jets de gaz,
**caractérisé en ce que** l'on génère lesdits jets de gaz à faible pression, sous ledit jet de fluide de nettoyage (103), de façon à définir un espace (114) dans lequel la densité est notablement réduite par rapport à celle de l'eau environnante, tel qu'un espace exempt ou pratiquement exempt d'eau, autour dudit jet (103) de fluide, pour isoler celui-ci de la masse d'eau environnante, cet espace (114) s'étendant sur la totalité de la longueur dudit jet de fluide de nettoyage (103).

11. Procédé de nettoyage selon la revendication 10, **caractérisé en ce que** le fluide est de l'eau ou de la vapeur d'eau, et **en ce que** le gaz est de l'air.

12. Procédé de nettoyage selon la revendication 10 ou 11, **caractérisé en ce qu'**il est mis en oeuvre à l'aide du dispositif selon l'une quelconque des revendications 1 à 9.

## Claims

1. Apparatus for cleaning the portions (2) of a boat that are underwater, the apparatus being of the type comprising at least one cleaning unit (1) having first generator means (10) for generating a jet of cleaning fluid (103) under high pressure, and second means (11) for generating jets of gas, the apparatus being
**characterized in that** said second means (11) generate jets of gas at low pressure, beneath said jet of cleaning fluid (103), in such a manner as to define a space (114) around said fluid jet (103) in which space density is considerably less than the density of the surrounding water, such as a space that is free or practically free from water, thereby isolating the fluid jet (103) from the surrounding mass of water, said space (114) extending over the entire length of said cleaning fluid jet (103).

2. Apparatus for cleaning the portions (2) of a boat that are underwater, the apparatus being of the type comprising at least one cleaning unit (1) having first generator means (10) for generating a jet of cleaning fluid (103) under high pressure, and second means (11) for generating jets of gas, **characterized in that** said first generator means (10) enable a cleaning fluid jet to be produced in the form of a fluid sheet (103), and **in that** said second means (11) comprise a manifold (110) provided with a series of nozzles (111) connected to a pressurizer (112) and to a tank or a supply of gas (113), said manifold (110) enabling jets of gas under low pressure to be generated so as to define a space (114) around said cleaning fluid sheet (103) in which space density is considerably less than the density of the surrounding water, such as a space that is free or practically free from water, said space (114) extending over the entire length of said cleaning fluid sheet (103) from said first generator means (10) all the way to the area of said underwater portions (2) that is to be cleaned, said manifold (110) being disposed beneath said first generator means (10) in such a manner that its own longitudinal axis extends substantially in the same vertical plane as the plane containing the ejection axis of said cleaning fluid sheet (103), which sheet extends substantially vertically inside said space(114) that is free or practically free from water.

3. Cleaning apparatus according to claim 2, **characterized in that** it includes means for channeling the jets of gas generated by said second means (11), such as a deflector (115) disposed longitudinally along said manifold (110).

4. Cleaning apparatus according to any preceding claim,
**characterized in that** said first generator means (10) comprise a nozzle (100) connected to a compressor (101) and to a tank or supply (102) of cleaning fluid.

5. Cleaning apparatus according to any preceding claim,
**characterized in that** it includes means (104) for generating a reaction force to compensate the force that results from the ejection of the cleaning fluid (103) by said first means (10).

6. Cleaning apparatus according to claim 5, **characterized in that** said means (104) for generating a compensating reaction force consists in additional means suitable for generating a jet of fluid in the opposite direction to the jet of cleaning fluid (103).

7. Cleaning apparatus according to any preceding claim,
**characterized in that** said cleaning unit (1) is mounted on an articulated arm (3) allowing said cleaning unit to be moved in three mutually perpendicular directions, the displacement of said articulated arm being controlled by a computer or a programmable controller (4) as a function of the profile of said underwater portions (2).

8. Cleaning apparatus according to any preceding claim,
**characterized in that** it comprises a plurality of cleaning units (1) mounted on an articulated support (5) suitable for matching the shape of the hull (2) of the boat for cleaning, this support (5) being mounted on at least one guide rail (50) provided on a quay or a pontoon (31) beside which the boat for cleaning is moored, said support being capable of sliding along said guide rail under the control of a computer or a programmable controller (4) so as to move said cleaning units (1) along the entire length of the boat, as a function of the profile of said underwater portions (2).

9. Cleaning apparatus according to claim 7 or claim 8,
**characterized in that** it includes sensors for measuring the shape of the underwater portions (2) for cleaning, said sensors being connected to said computer or programmable controller (4) in order to servo-control the displacement of the cleaning unit(s) (1) to the shape of the hull.

10. A method of cleaning the underwater portions (2) of a boat by simultaneously projecting a jet of cleaning fluid (103) under high pressure against said underwater portions together with jets of gas, the method being
**characterized in that** said jets of gas are generated at low pressure, beneath said jet of cleaning fluid (103) in such a manner as to define a space (114) around said fluid jet (103) in which space density is considerably less than the density of the surrounding water, such as a space that is free or practically free from water, thereby isolating the fluid jet from the surrounding mass of water, said space (114) extending over the entire length of said cleaning fluid jet (103).

11. A cleaning method according to claim 10,
**characterized in that** the fluid is water or steam, and **in that** the gas is air.

12. A cleaning method according to claim 10 or claim 11,
**characterized in that** it is implemented using apparatus according to any one of claims 1 to 9.

## Patentansprüche

1. Reinigungsvorrichtung für Teile (2) eines Wasserfahrzeugs, die ins Wasser eingetaucht sind, der Art, die mindestens eine Reinigungseinheit (1) aufweist, die erste Mittel (10) zur Erzeugung eines Reinigungsflüssigkeitsstrahls (103) mit hohem Druck und zweite Mittel (11) zur Erzeugung von Gasstrahlen umfasst, **dadurch gekennzeichnet, dass** die zweiten Mittel (11) die Gasstrahlen mit niedrigem Druck unter dem Reinigungsflüssigkeitsstrahl (103) so erzeugen, dass ein Bereich (114) um den Flüssigkeitsstrahl (103) definiert wird, in dem die Dichte bezüglich des umgebenden Wassers merklich reduziert ist, wie ein Bereich, der frei oder so gut wie frei von Wasser ist, um diesen von der Masse des umgebenden Wassers zu isolieren, wobei sich dieser Bereich über die gesamte Länge des Reinigungsflüssigkeitsstrahls (103) ausdehnt.

2. Reinigungsvorrichtung für Teile (2) eines Wasserfahrzeugs, die ins Wasser eingetaucht sind, der Art, die mindestens eine Reinigungseinheit (1) aufweist, die erste Mittel (10) zur Erzeugung eines Reinigungsflüssigkeitsstrahls (103) mit hohem Druck und zweite Mittel (11) zur Erzeugung von Gasstrahlen umfasst, **dadurch gekennzeichnet, dass** die ersten Mittel (10) zur Erzeugung einen Reinigungsflüssigkeitsstrahl zu erzeugen gestatten, der die Form einer Flüssigkeitsschneide (103) hat, und **dadurch**, dass die zweiten Mittel (11) eine Rampe (110) aufweisen, die mit einer Reihe von Öffnungen (111) ausgestattet ist, die mit einem Gebläse (112) und einem Gastank oder einer -versorgung (113) verbunden ist, wobei diese Rampe (110) gestattet, Gasstrahlen mit schwachem Druck zu erzeugen, was einen Bereich (114) um die Reinigungsflüssigkeitsschneide (103) definiert, in dem die Dichte bezüglich des umgebenden Wassers merklich reduziert ist, wie ein Bereich, der frei oder so gut wie frei von Wasser ist, wobei sich dieser Bereich (114) über die gesamte Länge der Reinigungsflüssigkeitsschneide (103) ausdehnt, von den ersten Mitteln zur Erzeugung (10) bis zur zu reinigenden Oberfläche der Teile (2), die eingetaucht sind, wobei die Rampe (110) so unter den ersten Mitteln zur Erzeugung (10) angeordnet ist, dass ihre longitudinale Achse sich etwa in der gleichen vertikalen Ebene ausdehnt, wie die, die durch die Austoßsachse der Reinigungsflüssigkeitsschneide (103) verläuft, wobei sich letztere etwa vertikal zum Inneren des Bereichs ausdehnt, der frei oder so gut wie frei von Wasser ist (114).

3. Reinigungsvorrichtung nach Anspruch 2, **dadurch gekennzeichnet, dass** sie Mittel zur Leitung des Gasstrahls, der durch die zweiten Mittel (11) erzeugt wird, aufweist, so wie eine Ablenkplatte (115), die entlang der Rampe (110) angeordnet ist.

4. Reinigungsvorrichtung nach einem beliebigen der vorstehenden Ansprüche, **dadurch gekennzeichnet, dass** die ersten Mittel zur Erzeugung (10) eine Düse (100) aufweisen, die mit einem Kompressor (101) und einem Reinigungsflüssigkeitstank oder einer -versorgung (102) verbunden ist.

5. Reinigungsvorrichtung nach einem beliebigen der vorstehenden Ansprüche, **dadurch gekennzeichnet, dass** sie Mittel (104) aufweist um eine ausgleichende Gegenkraft zu der zu erzeugen, die sich durch den Austoß der Reinigungsflüssigkeit (103) durch die ersten Mittel (10) ergibt.

6. Reinigungsvorrichtung nach Anspruch 5, **dadurch gekennzeichnet, dass** die Mittel (104) zum erzeugen einer ausgleichenden Gegenkraft aus zusätzlichen Mitteln bestehen, die geeignet sind, einen Flüssigkeitsstrahl in entgegengesetzter Richtung zu der des Reinigungsflüssigkeitsstrahls (103) zu erzeugen.

7. Reinigungsvorrichtung nach einem beliebigen der vorstehenden Ansprüche, **dadurch gekennzeichnet, dass** die Reinigungseinheit (1) auf einem beweglichen Arm (3) angebracht ist, der eine Verlagerung der Einheit in drei zueinander rechtwinkligen Richtungen genehmigt, wobei die Verlagerung des beweglichen Arms durch eine Recheneinheit oder einen programmierbaren Automaten (4) in Abhängigkeit vom Profil der eingetauchten Teile (2) gesteuert wird.

8. Reinigungsvorrichtung nach einem beliebigen der vorstehenden Ansprüche, **dadurch gekennzeichnet, dass** sie mehrere Reinigungseinheiten (1) umfasst, die so auf einem beweglichen Träger (5) angebracht sind, dass sie sich der Form des Rumpfs (2) des zu reinigenden Wasserfahrzeugs anpassen können, wobei dieser Träger (5) auf mindestens einer Leitungsschiene (50) angebracht ist, die auf einem Kai oder einem Ponton (31) vorgesehen ist, an dessen Seite das zu reinigende Wasserfahrzeug festgemacht ist, wobei der Träger auf der Leitungsschiene verschoben werden kann, wobei er durch eine Recheneinheit oder einen programmierbaren Automaten (4) so gesteuert wird, dass die Reinigungseinheiten (1) über die ganze Länge des Wasserfahrzeugs in Abhängigkeit vom Profil der eingetauchten Teile (2) verlagert werden.

9. Reinigungsvorrichtung nach einem der Ansprüche 7 oder 8, **dadurch gekennzeichnet, dass** sie Sensoren zum Messen der Form der eingetauchten Teile (2), die zu reinigen sind, umfassen, die mit der Recheneinheit oder dem programmierbaren Automaten (4) verbunden sind, um die Verlagerung der Reinigungseinheit oder der -einheiten(1) in Abhängigkeit von der Form des Rumpfs zu steuern.

10. Reinigungsverfahren für Teile (2) eines Wasserfahrzeugs, die ins Wasser eingetaucht sind, durch gleichzeitige Bestrahlung eines Reinigungsflüssigkeitsstrahls (103) unter Hochdruck auf die eingetauchten Teile und Gasstrahlen, **dadurch gekennzeichnet, dass** die Gasstrahlen mit schwachem Druck unter dem Reinigungsflüssigkeitsstrahl (103) so erzeugt werden, dass ein Bereich (114) um den Flüssigkeitsstrahl (103) definiert wird, in dem die Dichte bezüglich der des umgebenden Wassers merklich reduziert ist, wie ein Bereich, der frei oder so gut wie frei von Wasser ist, um diesen von der Masse des umgebenden Wassers zu isolieren, wobei sich dieser Bereich (114) über die gesamte Länge des Reinigungsflüssigkeitsstrahls (103) ausdehnt.

11. Reinigungsverfahren nach Anspruch 10, **dadurch gekennzeichnet, dass** die Flüssigkeit Wasser oder Wasserdampf ist und **dadurch** dass das Gas Luft ist.

12. Reinigungsverfahren nach Anspruch 10 oder 11, **dadurch gekennzeichnet, dass** es mit Hilfe einer Vorrichtung nach einem beliebigen der Ansprüche 1 bis 9 eingesetzt wird.
